# EUROPÄISCHE PATENTSCHRIFT

(11) **EP 0 205 802 B1**
(45) Veröffentlichungstag und Bekanntmachung des Hinweises auf die Patenterteilung: **26.04.1989**
(21) Anmeldenummer: 86105405.4
(22) Anmeldetag: 18.04.1986
(51) Int. Cl.: B41B 1/26

(54) **Farbwalze für Druckmaschinen**
Inking roll for a printing press
Rouleau d'encrage pour machine à imprimer

(30) Priorität: 14.06.1985 DE 3521424
(43) Veröffentlichungstag der Anmeldung: 30.12.1986
(73) Patentinhaber: M.A.N.-ROLAND Druckmaschinen Aktiengesellschaft, 63012 Offenbach (DE)
(72) Erfinder: Kemmerer, Klemens, D-6453 Seligenstadt (DE); Hummel, Peter, D-6050 Offenbach/Main (DE)
(74) Vertreter: Marek, Joachim, Dipl.-Ing.

(56) Entgegenhaltungen:
- CH-A- 487 851
- GB-A- 1 063 401
- US-A- 4 183 298

## Beschreibung

Die Erfindung betrifft eine Farbwalze für Druckmaschinen, insbesondere Offsetdruckmaschinen, deren Inneres von Temperiermittel durchflossen ist, das an einer Stirnseite der Farbwalze zu- und abführbar ist, wobei im Inneren der Farbwalze freie Querschnitte angeordnet sind, die vom Temperiermittel im Gegenstrom durchflossen sind.

Eine Farbwalze dieser Gattung ist durch die US-A 4 183 298 bekannt.

Durch die GB-A 1 063 401 ist eine Bearbeitungswalze bekannt, bei der die Temperatur der Walzenoberfläche gesteuert werden kann. Dazu sind Isoliermäntel zwischen Oberfläche und Welle sowie Strömungskanäle im Walzenkörper vorgesehen.

Durch die DE-C 487 851 ist es bekannt, den Formzylinder einer Tiefdruckmaschine mit Wasser zu durchströmen.

Ein Temperieren von Farbwalzen in Farbwerken von Druckmaschinen ist auf die unterschiedlichste Art und Weise bekannt geworden. In der DE-A 2 658 380 ist eine temperierte Farbwalze bekannt geworden, bei der im Inneren der Farbwalze mindestens ein Verdrängungskörper angeordnet ist. Der noch freie Querschnitt der Farbwalze ist durch eine mantelartige Trennwand guter Wärmeleiteigenschaft in zwei konzentrische Ringspalte unterteilt. Diese werden von Temperiermittel im Gegenstrom mit hoher Durchflußgeschwindigkeit durchflossen. Die Aufgabe besteht darin, eine Farbwalze so auszubilden, daß die Farbtemperaturen weitestgehend auch bei Betriebsunterbrechungen der Druckmaschine konstant bleiben und ein Temperaturunterschied des Farbfilms über die Walzenlänge möglichst gering gehalten wird.

Eine andere Lösungsmöglichkeit der Vergleichmäßigung der Temperatur wird durch einen weiteren Stand der Technik versucht zu erreichen. Hier strömt das Temperierungsmittel während des Durchflusses radial aus einem Verteilerrohr in einen sich bildenden Gegenstrom. In dieser Ausführung ist das Verteilerrohr in der Achsmitte der Farbwalze angeordnet. Das Verteilerrohr weist über die Länge gesehen gleichmäßig verteilte Bohrungen auf, aus denen ein völlig unregelmäßig austretender Temperiermitteistrom in den Hauptteil der Holwalze austreten kann.

Auch mit dieser Lösungsmöglichkeit ist aber eine konstante Temperatur über die Walzenlänge nicht erreichbar.

Ausgehend von diesem Stand der Technik liegt der Erfindung die Aufgabe zugrunde, über die gesamte Oberfläche der Farbwalze eine gleichmäßige Temperaturverteilung zu erhalten und bei einer optimalen Wärmeleitzahl eine schnelle Regelung zum Erreichen der gewünschten Betriebstemperatur und deren Konstanthalten zu ermöglichen.

Die Lösung der gestellten Aufgabe wird bei einer Farbwalze der eingangs genannten Art dadurch erreicht, daß die Farbwalze aus einem beidseitig gehalterten, verrippten AI-Walzenrohr gebildet ist. Daß die Querschnitte aus mehreren in der Rohrwandung des AI-Walzenrohres angeordneten Kanäle gebildet sind, daß die Kanäle auf der gegenüberliegenden Stirnseite der Zu- und Abführung des Temperiermittels paarweise über eine Ausnehmung miteinander verbunden sind, derart, daß alternierend Vorlauf und Rücklauf nebeneinander angeordnet sind.

Die Farbwalze ist aus einem beidseitig gehalterten, verrippten AI-Walzenrohr gebildet. Das Walzenrohr ist in besonders einfacher Weise hier ein Strangguß-Preßprofil und besteht nur aus einem Teil. Das AI-Walzenrohr ist an seinen beiden Stirnseiten über Walzenhalterungen in der Druckmaschine gelagert. Der Aluminiumwerkstoff hat gegenüber den an sich bekannten herkömmlichen Werkstoffen für Farbwalzen eine wesentlich günstigere Wärmeleitzahl und ein wesentlich besseres Korrosionsverhalten. Die Standzeit der Farbwalze erhöht sich dadurch um einen beträchtlichen Zeitraum. Ein weiterer Vorteil liegt in der Gewichtsreduzierung der Farbwalze, da bei großen Druckmaschinen die Farbwalzen herkömmlicher Bauart ein beträchtliches Gewicht aufweisen können.

Die oben genannte Wärmeleitzahl ist weiterhin wichtig, um schnell die Betriebstemperatur während der Aufwärmphase zu erreichen. D.h., die Aufwärmphase der Druckmaschine ist minimiert.

Die Wärmeleitzahl wirkt sich ebenfalls positiv auf das Halten einer bestimmten Betriebstemperatur aus, denn die Regelung spricht optimal schnell an.

Durch die gleichmäßige Temperaturverteilung an der Oberfläche der Farbwalze wird das Druckbild über seine gesamte Breite einheitlich. Die Kanäle überdecken die Seitenbereiche der Farbwalze, so daß diese früher nicht erreichbaren Bereiche ebenfalls zu einer Vergleichmäßigung des Druckbildes gerade in seinen Randbereichen führt. Die Kanäle liegen in einer Ebene in der Rohrwandung des Al-Walzenrohres und weisen damit immer die gleichen Abstände zur Oberfläche der Farbwalze auf; dies ist ein zusätzlicher Beitrag zu der oben genannten Temperaturvergleichmäßigung.

Die Querschnitte sind aus mehreren in der Rohrwandung des AI-Walzenrohres angeordneten Kanälen gebildet. Diese Formgebung zeigt, durch die in Achsrichtung gesehene Verrippung zwischen den Kanälen und dem hohlen Mittelteil, eine große Biegesteifigkeit der Farbwalze auf. Diese spezielle Formgebung ist so gewählt, um die Herstellungskosten besonders niedrig zu halten, da diese Form sich besonders einfach durch das Strangguß-Preßverfahren herstellen läßt.

Die Kanäle sind auf der gegenüberliegenden Stirnseite der Zu- und Abführung des Temperiermittels paarweise über eine Ausnehmung miteinander verbunden, derart, daß alternierend Vorlauf und Rücklauf nebeneinander angeordnet sind. Da zwischen zwei Zuläufen jeweils ein Rücklauf des Temperierungsmittels angeordnet ist, vergleichmäßigt sich die Temperatur der Farbwalze über ihre gesamte Oberfläche optimal.

Eine wesentliche Montageerleichterung besteht darin, daß an den Stirnseiten des AI-Walzenrohres zylindrische Ausnehmungen angeordnet sind, in denen Walzenhalterungen eingepaßt und verschraubt sind. Die Farbwalze ist auf Grund ihrer einfachen Formgebung wesentlich kostengünstiger in ihrer Herstellung als die bekannten Farbwalzen, bei denen auf Grund ihrer Bauform eine erhebliche Anzahl von Schweißnähten unumgänglich sind. Bei der Montage sind lediglich die Walzenhalterungen auf beiden Seiten des AI-Walzenrohres einzusetzen und zu verschrauben. Bei Reparaturen ergibt sich eine zusätzliche Montagevereinfachung durch leichtes lösen der seitlichen Walzenhalterungen und dadurch unkomplizierte Entnahme des AI-Walzenrohres.

In besonders einfacher Weise ist zwischen den Walzenhalterungen und dem AI-Walzenrohr in der achsparallelen Paßfläche mindestens eine Ringdichtung angeordnet. Damit ist die Farbwalze auf Grund der speziellen Paßfläche und der Ringdichtung mit einfachsten Mitteln abgedichtet.

Die Kanäle für Vor- und Rücklauf des Temperiermittels sind gleich groß und nierenförmig. Die Nierenform ist in ihrer Größe dabei so gewählt, daß das durchströmende Temperiermittel auf Grund der Drehzahl der Farbwalze optimal durchmischt wird, was zu einem besonders günstigen Wärmeübergang zwischen dem Temperiermittel und den anliegenden Wänden des Kanales führt. Die Formgebung der Kanäle reduziert den Durchsatzquerschnitt gegenüber herkömmlichen bekannten Ausführungen, was zu einer erhöhten im Vor- und Rücklauf gleich großen Strömungsgeschwindigkeit des Temperiermittels führt.

Die Kanäle, hier die Vor- und Rückläufe in der Rohrwandung des AI-Walzenrohres, werden besonders einfach durch sternförmige, radial aus der Achsmitte verlaufende Bohrungen innerhalb der Walzenhalterungen mit der Zuführung und Abführung des Temperiermittels verbunden. Diese sternförmigen Zuführungen liegen in zwei Ebenen innerhalb der Walzenhalterung. Die Zuläufe sind in diesem speziellen vorliegenden Fall z.B. vier Stück; dementsprechend auch vier Abläufe. Je nach Ausführungsform der Farbwalze kann aber die Zahl der Zuführungen anders gewählt werden.

Das AI-Walzenrohr ist besonders einfach mit vier gleichmäßig verteilten Schrauben, nach dem Einsetzen der Walzenhalterungen, an diesen verschraubt und damit montiert.

Weitere Vorteile und wesentliche Merkmale der Erfindung gehen aus der nachfolgenden Beschreibung in Verbindung mit den gezeigten Ausführungsbeispielen hervor.
Es zeigt: Fig. 1 einen Längsschnitt durch die Farbwalze in der Ebene 1₁-1₁ bzw. 1₂-1₂ gemäß Fig. 2,
Fig. 2 einen Querschnitt durch die Farbwalze längs der Linie 11-11 in Fig. 1,
Fig. 3 einen Schnitt längs der Linie 111-111 in Fig. 2 und
Fig. 4 einen Querschnitt der Farbwalze gemäß Linie IV-IV in Fig. 1.

In der Fig. 1 ist eine Farbwalze 1 einer nicht näher gezeigten Druckmaschine dargestellt. Die Farbwalze 1 weist Kanäle 2 in einem AI-Walzenrohr 3 auf. Der Schnitt durch die Farbwalze 1 ist mittig geteilt zur Verdeutlichung der unterschiedlichen Wandstärke des AI-Walzenrohres 3, und deren seitlichen Halterungen. Auf dem AI-Walzenrohr 3 ist an einer Oberfläche 4 ein Aufzug 4.1 angeordnet. Die Kanäle 2 weisen an einer Stirnseite der Farbwalze 1 Verbindungen zu einem Vorlauf 5 und Rücklauf 6 auf. An der gegenüberliegenden Seite der Zuführung eines Temperiermittels sind Ausnehmungen 7 vorgesehen, die jeweils zwei dem Vorlauf 5 und dem Rücklauf 6 zuzuordnende Kanäle 2 miteinander verbinden. An den Stirnseiten 1.1, 1.2 der Farbwalze 1 sind weitere zylindrische Ausnehmungen 8, 9 angeordnet, in die jeweils Walzenhalterungen 10, 11 mit einer Paßfläche 8.1 eingesetzt werden können. In der Paßfläche 8.1 ist eine Ringdichtung 12 angeordnet. Die beiden Walzenhalterungen 10, 11 werden mittels Schrauben 14 am AI-Walzenrohr 3 verschraubt.

In der Fig. 4 ist die biegesteife Hohlform des Al-Walzenrohres 3 erkennbar. Die oben genannte Gewichtsreduzierung auf Grund der Formgebung und der Materialwahl Aluminium ist ebenfalls in der Farbwalze 1 auf Grund der Formgebung deutlich erkennbar.

Zwischen den Kanälen 2 sind Verrippungen 13 ausgebildet. Die Verrippungen 13 führen zu der optimalen Biegesteifigkeit der Farbwalze 1. Alternierend sind die Kanäle 2 als Vor- 5 und Rücklauf 6 für das Temperiermittel vorgesehen. Der Wechsel zwischen Vor- und Rücklauf 6 führt zu der Vergleichmäßigung der Temperatur an der Oberfläche 4 der Farbwalze 1. In der Rohrwandung der Farbwalze 1 sind vier Schrauben 14 erkennbar, die die Walzenhalterungen 10, 11 am AI-Walzenrohr 3 befestigen.

## Patentansprüche

1. Farbwalze für Druckmaschinen, insbesondere Offsetdruckmaschinen, deren Inneres von Temperiermittel durchflossen ist, das an einer Stirnseite der Farbwalze zu- und abführbar ist, wobei im Innern der Farbwalze freie Querschnitte angeordnet sind, die vom Temperiermittel im Gegenstrom durchflossen sind, dadurch gekennzeichnet, daß die Farbwalze (1) aus einem beidseitig gehalterten, Al-Walzenrohr (3) gebildet ist, dessen Querschnitt mehrere nahe der Rohrwandung angeordnete Kanäle (2) aufweist, daß die Kanäle (2) auf der der Temperiermittelzu- und -abführung gegenüberliegenden Stirnseite (1.2) paarweise über eine Ausnehmung (7) miteinander verbunden sind, derart, daß abwechselnd Vorlauf (5) und Rücklauf (6) nebeneinander angeordnet sind.

2. Farbwalze nach Anspruch 1, dadurch gekennzeichnet, daß an den Stirnseiten (1.1, 1.2) des Al-Walzenrohres (3) zylindrische Ausnehmungen (8, 9) angeordnet sind, in denen Walzenhalterungen (10, 11) eingepaßt und verschraubt sind.

3. Farbwalze nach Anspruch 1 und 2, dadurch gekennzeichnet, daß zwischen den Walzenhalterungen (10, 11) und dem AI-Walzenrohr (3) in der achsparallelen Paßfläche (8.1) mindestens eine Ringdichtung (12) angeordnet ist.

4. Farbwalze nach Anspruch 1 bis 3, dadurch gekennzeichnet, daß zwischen den Kanälen (2) stegartige Verrippungen (13) im AI-Walzenrohr (3) angeordnet sind.

5. Farbwalze nach Anspruch 1 bis 4, dadurch gekennzeichnet, daß die Farbwalze (1) mit den Verrippungen (13) mit den Hohlformen des AI-Walzenrohres (3) biegesteif ist.

6. Farbwalze nach mindestens einem der vorhergehenden Ansprüche, dadurch gekennzeichnet, daß die Kanäle (2) für Vorlauf (5) und Rücklauf (6) des Temperiermittels gleich groß und nierenförmig sind.

7. Farbwalze nach mindestens einem der vorhergehenden Ansprüche, dadurch gekennzeichnet, daß das AI-Walzenrohr (3) mit vier gleichmäßig am Umfang verteilten Schrauben (14) an dem Walzenhalterungen (10, 11) verschraubt ist.

8. Farbwalze nach mindestens einem der vorhergehenden Ansprüche, dadurch gekennzeichnet, daß Vorlauf (5) und Rücklauf (6) der Kanäle (2) sternförmig radial aus der Achsmitte verlaufende Bohrungen innerhalb der einen Walzenhalterung (10) sind.

## Claims

1. Inking roller for printing presses, particularly offset printing presses through the interior of which tempering agent flows which can be fed and returned at one end face of the inking roller wherein, in the interior of the inking roller, free cross sections are arranged through which the tempering agent flows in countercurrent, characterised in that the inking roller (1) is constituted by an AI-roller tube (3) mounted on both sides, the cross section of which has several channels (2) arranged near the tube wall, that the channels (2) are connected with one another in pairs via an aperture (7) on the end face (1.2) lying opposite the tempering agent feed and return in such a fashion that alternately flow (5) and return (6) lie adjacent one another.

2. Inking roller according to Claim 1, characterised in that cylindrical recesses (8, 9) are arranged on the end faces (1.1, 1.2) of the AI-roller tube (3) into which roller mountings (10, 11) are fitted and bolted.

3. Inking roller according to Claim 1 and 2, characterised in that between the roller mountings (10, 11) and the AI-roller tube (3) in the mating surfaces (8.1.) parallel to the axis, at least one ring seal (12) is arranged.

4. Inking roller according to Claims 1 to 3, characterised in that between the channels (2), bar-like ribs (13) are arranged in the AI-roller tube (3).

5. Inking roller according to Claims 1 to 4, characterised in that the inking roller (1), with the ribs (13) with the hollow shape of the AI-roller tube (3), is stiff against bending.

6. Inking roller according to at least one of the preceding claims, characterised in that the channels (2) for flow (5) and return (6) of the tempering agent are of equal size and kidney shaped.

7. Inking roller according to at least one of the preceding claims, characterised in that the AI-roller tube (3) is bolted with four bolts (14) evenly divided around the periphery to the roller mountings (10, 11).

8. Inking roller according to at least one of the preceding claims, characterised in that flow (5) and return (6) of the channels (2) are star shaped bores running radially from the central axis within the one roller mounting (10).

## Revendications

1. Rouleau d'encrage pour machines à imprimer, en particulier machines à imprimer offset, dont l'intérieur est irrigué par un fluide d'équilibrage de température susceptible d'être alimenté et évacué sur un côté frontal du rouleau d'encrage, des sections transversales libres étant disposés à l'intérieur du rouleau d'encrage et irriguées à contre-courant par le fluide d'équilibrage de température, caractérisé en ce que le rouleau d'encrage (1) est formé d'un tube de rouleau en aluminium (3) maintenu des deux côtés, en ce que sa section transversale présente plusieurs canaux (2) disposés au voisinage de la paroi intérieure du tube, en ce que les canaux (2) sont reliés ensemble par paire par un évidement (7), sur le côté frontal (1, 2) opposé à l'alimentation et à l'évacuation du fluide d'équilibrage de température, de façon que l'aller (5) et le retour (6) soient disposés l'un à côté de l'autre de manière alternée.

2. Rouleau d'encrage selon la revendication 1, caractérisé en ce que des évidements cylindriques (8, 9) sont disposés sur les côtés frontaux (1.1, 1.2) du tube de rouleau en aluminium (3), évidements dans lesquels des supports de rouleau (10, 11) sont ajustés et vissés.

3. Rouleau d'encrage selon les revendications 1 et 2, caractérisé en ce qu'au moins une garniture d'étanchéité (12) est disposée entre les supports de rouleau (10, 11) et le tube de rouleau en aluminium (3), dans la surface d'ajustement (8.1) parallèle à l'axe.

4. Rouleau d'encrage selon les revendications 1 à 3, caractérisé en ce que des nervurages (13) en forme d'ailettes sont disposées dans le tube de rouleau en aluminium (3), entre les canaux (2).

5. Rouleau d'encrage selon les revendications 1 à 4, caractérisé en ce que le rouleau d'encrage (1) est rigide en flexion, grâce aux nervurages (13) dans les formes creuses du tube de rouleau en aluminium (3).

6. Rouleau d'encrage selon au moins l'une des revendications précédentes, caractérisé en ce que les canaux (2) pour l'aller (5) et le retour (6) du fluide d'équilibrage de température sont de taille identique et de forme oblongue.

7. Rouleau d'encrage selon au moins l'une des revendications précédentes, caractérisé en ce que le tube de rouleau en aluminium (3) est vissé sur les supports de rouleau (10, 11) par quatre vis (14) régulièrement réparties à la périphérie.

8. Rouleau d'encrage selon au moins l'une des revendications précédentes, caractérisé en ce que l'aller (5) et le retour (6) des canaux (2) sont des alésages s'étendant radialement en étoile en partant de l'axe, à l'intérieur de l'un des supports de rouleau (10).
